# EUROPÄISCHE PATENTSCHRIFT

(11) **EP 3 930 934 B1**
(45) Veröffentlichungstag und Bekanntmachung des Hinweises auf die Patenterteilung: **29.06.2022**
(21) Anmeldenummer: 20700906.9
(22) Anmeldetag: 16.01.2020
(51) Int. Cl.: B21B 31/20

(54) **WALZGERÜST ZUM WALZEN METALLISCHEN GUTS**
ROLLING MILL FOR ROLLING METAL PRODUCTS
CAGE DE LAMINOIR POUR LE LAMINAGE DE MATÉRIAUX MÉTALLIQUES

(30) Priorität: 28.02.2019 DE 102019202691
(43) Veröffentlichungstag der Anmeldung: 05.01.2022
(73) Patentinhaber: SMS Group GmbH, 40237 Düsseldorf (DE)
(72) Erfinder: BOHLAND, Michael, 57271 Hilchenbach (DE); KLINKER, Dominic, 57278 Freudenberg (DE)
(74) Vertreter: Kross, Ulrich
(86) Internationale Anmeldenummer: PCT/EP2020/050973
(87) Internationale Veröffentlichungsnummer: WO 2020/173614

(56) Entgegenhaltungen:
- EP-A2- 0 791 410
- EP-B1- 1 907 143
- DE-A1- 2 165 313
- DE-A1- 10 254 958

## Beschreibung

Die Erfindung betrifft ein Walzgerüst zum Walzen metallischen Guts, umfassend zwei Walzenständer mit einer Ständertraverse, wobei in den Walzenständern eine Walze drehbar gelagert ist, wobei die Walze mit einer Balanciertraverse in Wirkverbindung steht und wobei mindestens ein hydraulisches Kolben-Zylinder-System in der Ständertraverse angeordnet ist, mit dem eine Zugkraft zwischen der Ständertraverse und der Balanciertraverse erzeugt werden kann.

Ein gattungsgemäßes Walzgerüst ist beispielsweise aus der DE 21 65 313 A1 bekannt. Die oberen Walzen im Walzgerüst müssen durch ein Balancier-System gegen das Anstellsystem gezogen bzw. balanciert werden. Dadurch lassen sich die oberen Walzen im Walzgerüst verfahren bzw. positionieren. Außerdem werden Spiele in der Anstellung durch die Balancierung eliminiert.

Hiernach ist es also bekannt, dass Walzenbalancierungen in Walzgerüsten verwendet werden. Das vorbekannte Konzept zeichnet sich durch einen zentral in der Ständertraverse angeordneten hydraulischen Zylinder aus, der klassisch aufgebaut ist. Der Zylinder greift über eine Quertraverse und eine Balanciertraverse an den zu balancierenden Bauteilen an.

Bekannt sind auch Lösungen, bei denen vier Zylinder zum Einsatz kommen, die durch Bohrungen in den oberen Ständerquerhäuptern direkt an den Bauteilen angreifen. Weiterhin bekannt sind Lösungen mit zwei Zylindern, die allerdings einen klassischen Aufbau haben. Hierbei kommen Differentialzylinder oder klassische Plungerzylinder zum Einsatz.

In der CN 102085533 B kommen zwei in der Ständertraverse angeordnete klassische Plungerzylinder mit Quertraverse zum Einsatz, wobei an der Quertraverse über Zugstangen eine Balanciertraverse angebunden ist. Insbesondere bei hohen Gerüstaufgängen liegt eine relativ schlechte Stabilität des Systems vor. Bei dieser Lösung ist eine Verriegelung vorgesehen, die allerdings frei liegt und somit aus sicherheitstechnischen Gründen abgeschirmt werden muss.

Die CN 103286138 A sieht zwei an den Außenseiten des Gerüsts auf zusätzlichen Konsolen befestigte klassische Differentialzylinder vor, die direkt mit einer Balanciertraverse verbunden sind. Die CN 103286139 A stellt auf zwei an den Innenseiten des Gerüsts auf der Ständertraverse befestigte klassische Differentialzylinder ab.

Eine weitere Lösung mit einem einzigen Kolben-Zylinder-System zeigt die JP 59118209 A. Auch hier ergeben sich die genannten Probleme bei hohen Gerüstaufgängen.

Weitere ähnliche Lösungen zeigen die CN 102085532 B und die CN 203541082 U. Zur Verriegelung des Balancier-Systems wird auf die EP 1 907 143 B1 Bezug genommen.

Probleme ergeben sich bei den vorbekannten Lösungen insbesondere bei hohen Gerüstaufgängen. Die Kolben-Zylinder-Systeme tendieren in diesem Falle zu Undichtigkeiten bzw. zu relativ hohem Verschleiß an Dichtungen und Führungselementen. Insbesondere bei mittig angeordnetem Zylinder treten hohe Kräfte auf die Zylinderdichtungen auf, wodurch häufig Leckagen entstehen. Weiterhin treten in der Ständertraverse, insbesondere bei breiten Gerüsten, hohe Beanspruchungen auf. Aufgrund dieser muss das Bauteil aufwendig, schwer und kostenintensiv gestaltet werden.

Der Erfindung liegt die Auf **gabe** zugrunde, ein gattungsgemäßes Walzgerüst so auszubilden, dass insbesondere bei hohen Gerüstaufgängen Leckagen besser vermieden werden können. Weiterhin soll ein einfacher Aufbau des Gerüsts erreicht werden, der sich kostengünstig umsetzen lässt. Schließlich soll die Anordnung auch unter sicherheitstechnischen Gesichtspunkten vorteilhaft sein.

Die **Lösung** dieser Aufgabe durch die Erfindung ist dadurch gekennzeichnet, dass das Kolben-Zylinder-System ein Zylindergehäuse mit einem oberen axialen Ende und einem unteren axialen Ende aufweist, wobei ein Kolben im Zylindergehäuse verschieblich angeordnet ist und wobei der Kolben das Zylindergehäuse in jedem Betriebszustand sowohl an dessen oberen axialen Ende als auch an dessen unteren axialen Ende überragt.

Bevorzugt sind dabei symmetrisch zu einer Mittenebene der Walzenständer zwei Kolben-Zylinder-Systeme angeordnet.

Der Kolben hat gemäß einer bevorzugten Ausführungsform der Erfindung in einem oberen Abschnitt einen ersten Außendurchmesser, wobei der Kolben in einem unteren Abschnitt einen zweiten Außendurchmesser aufweist, der kleiner als der erste Außendurchmesser ist.

Die Verbindung zwischen Ständertraverse und der Balanciertraverse wird bevorzugt über eine Zugstange hergestellt, die mit dem Kolben und der Balanciertraverse verbunden ist. Eine bevorzugte Ausgestaltung der Erfindung sieht dabei vor, dass die Zugstange den Kolben axial durchsetzt und in einem oberen Bereich des Kolbens an diesem befestigt ist. Die Zugstange kann dabei mit dem Kolben lösbar verbunden sein, wobei für die lösbare Verbindung ein Verriegelungsmechanismus vorhanden ist.

Der Verriegelungsmechanismus ist dabei bevorzugt auf dem Zylindergehäuse (also oberhalb desselben) angeordnet.

Der Verriegelungsmechanismus umfasst bevorzugt einen Schwenkantrieb, der durch eine Schwenkbewegung eine Verriegelung und eine Entriegelung veranlasst.

Der Verriegelungsmechanismus umfasst weiterhin bevorzugt eine Abdeckhaube, die den Verriegelungsmechanismus von außen unzugänglich abdeckt.

Das Walzgerüst ist vorzugsweise ein Vorstraßen-Walzgerüst oder ein Grobblechwalzgerüst in einem Warmwalzwerk. Vorteilhaft wird das vorgeschlagene Walzgerüst also als Vorstraßen-Walzgerüst sowie als Grobblechgerüst in Warmwalzwerken für Stahl und NE-Metalle eingesetzt.

Das vorgeschlagene Konzept reduziert insbesondere bei großen Gerüstaufgängen die Belastung auf den Zylinder, vor allem hinsichtlich dessen Dichtungen sowie hinsichtlich dessen Führungselemente. Dies führt zu einer höheren Standzeit der verwendeten Komponenten.

Die zum Einsatz kommenden Dichtungen und Führungselemente weisen somit eine höhere Standzeit auf, was sich aufgrund einer verbesserten Stabilität ergibt. Diese wird durch den Kolben erreicht, der als durchgehendes, stangenförmiges Element das Zylindergehäuse beidseitig durchsetzt.

Aufgrund der optimierten Anordnung der Komponenten lassen sich auch angrenzende Gewerke deutlich einfacher und kostengünstiger gestalten. Die Zylinder enthalten eine integrierte Verriegelung, wodurch auf weitere Bauteile für eine Verriegelung verzichtet werden kann. Bewegliche Teile sind durch die geschlossene Bauweise nicht zugänglich, was zusätzliche Absperrmaßnahmen zur Herstellung der benötigten Sicherheit entbehrlich macht. Namentlich wird eine integrierte bzw. geschlossene Bauweise von Zylinder, Zugstange und Verriegelung ermöglicht. Durch diese Bauweise kann auch eine effektive Dunstabsaugung ermöglicht werden.

Schließlich wird ein günstiger Fluss der Kräfte ermöglicht.

Somit ergibt sich für die vorgeschlagene Lösung eine vorteilhafte Gestaltung bei reduzierten Herstellkosten.

Es ergibt sich somit vorteilhaft insgesamt eine Standzeiterhöhung der Balancierzylinder, geringerer Verschleiß der Dichtungen und Führungselemente, eine bessere Stabilität des Systems bei großen Aufgängen, eine Gewichts- und Kostenersparnis bei der Balancierung, eine Gewichts- und Kostenersparnis auch bei angrenzenden Baugruppen, die Möglichkeit einer geschlossenen Bühnenkonstruktion, eine integrierte Verriegelung, keine frei zugänglichen beweglichen Teile und somit eine erhöhte Sicherheit im Betrieb, eine einfache Wartung und Austauschbarkeit der Zylinder sowie eine flexible Anordnung der Komponenten auf der Gerüstbühne.

In der Zeichnung ist ein Ausführungsbeispiel der Erfindung dargestellt. Es zeigen:
- Fig. 1: ein Walzgerüst und namentlich den oberen Teil derselben, wobei die Walzrichtung des zu walzenden Guts senkrecht auf der Zeichenebene steht und
- Fig. 2: den Teil des Walzgerüst gemäß Figur 1 gesehen aus Richtung "A" wie in Figur 1 markiert.

In den Figuren ist ein Walzgerüst 1 zu sehen, welches zumindest einen, typischerweise zwei Walzenständer 2 umfasst. Im oberen Bereich des Walzgerüsts 1 ist eine Ständertraverse 3 angeordnet. Die Walze 4 ist im unteren Bereich der Figuren zu erkennen (wobei hierzu anzumerken ist, dass sich das in den Figuren dargestellte Walzgerüst 1 nach unten fortsetzt, was allerdings nicht dargestellt ist).

Oberhalb der Walze 4 allerdings unterhalb der Ständertraverse 3 ist eine Balanciertraverse 5 angeordnet. Diese greift indirekt an der Walze 4 an und übt auf diese Balancierkräfte aus. Diese an sich hinlänglich bekannte Technologie ist in den oben genannten Dokumenten ausführlich beschrieben, so dass ausdrücklich auf diese Bezug genommen wird.

Die Balancierkräfte werden durch zwei Kolben-Zylinder-Systeme 6 erzeugt, die - wie Figur 1 zeigt - symmetrisch zu einer Mittenebene M des Walzenständers 2, allerdings beanstandet von dieser Mittenebene angeordnet sind.

Der Aufbau der Kolben-Zylinder-Systeme 6 sowie eines Verriegelungsmechanismus 12, 13, 14, 15, mit dem eine Verriegelung erfolgen kann, wie sie in der oben bereits genannten EP 1 907 143 B1 beschrieben ist, gehen aus den Figuren hervor.

Hiernach weist jedes Kolben-Zylinder-System 6 ein Zylindergehäuse 7 auf, welches ein oberes axiales Ende 8 und ein unteres axiales Ende 9 aufweist. Am oberen axialen Ende 8 ist das Zylindergehäuse 7 durch einen Zylinderdeckel 16 abgeschlossen. Das Zylindergehäuse 7 wird von einem Kolben 10 durchsetzt, und zwar in einer solchen Weise, dass der Kolben 10 im Zylindergehäuse 7 verschieblich angeordnet ist, wobei dieser das Zylindergehäuse 7 in jedem Betriebszustand sowohl an dessen oberen axialen Ende 8 als auch an dessen unteren axialen Ende 9 überragt, d. h. vollständig durchsetzt. Hierdurch wird ein hohes Maß an Stabilität hergestellt, die bei der Bewegung des Kolbens 10 relativ zum Zylindergehäuse 7 gegeben ist.

Aus Figur 2 ist am besten zu erkennen, dass der Kolben 10 in seinem oberen Bereich einen Außendurchmesser D aufweist, der größer ist als der Außendurchmesser d des Kolbens 10 in seinem unteren Bereich. Hierdurch wird im Inneren des Kolben-Zylinder-System 6 eine Hydraulikkammer ausgebildet, die mit Hydraulikfluid beaufschlagt werden kann.

Der Kolben 10 ist hohl ausgebildet und wird von einer Zugstange 11 durchsetzt. Die Zugstange 11 ist oberhalb des Kolbens 10 an ihrem oberen axialen Ende mit dem Kolben 10 verriegelbar verbunden. An ihrem unteren axialen Ende ist die Zugstange 11 mit der Balanciertraverse 5 verbunden.

Der Verriegelungsmechanismus umfasst im Ausführungsbeispiel eine Verriegelungshülse 12, ein Verriegelungsstück 13, eine Abdeckhaube 14 und einen Schwenkantrieb 15. Durch eine Schwenkbewegung des Schwenkantriebs 15 kann die Zugstange 11 mit dem oberen Ende des Kolbens 10 verriegelt oder entriegelt werden. Zwischen dem Verriegelungsstück 13 und dem Kolben 10 ist ein Schwenklager 17 platziert. Die Abdeckhaube 14 stellt sicher, dass die beweglichen Teile von außen nicht zugänglich sind; demgemäß besteht keine Unfallgefahr.

Die Anbindung der Zugstange 11 an der Balanciertraverse 5 wird durch ein Schwenklager 18, ein Endstück 20, eine Verdrehsicherung 19 sowie einen Deckel 21 bewerkstelligt.

Wesentliches Element der vorgeschlagenen Konstruktion ist somit die das Zylindergehäuse vollständig durchsetzende (insbesondere hohle) Kolbenstange 10, die auch bei großen Aufgängen, d. h. bei einem großen Zylinderhub, sicher geführt ist. Durch den Kolben 10 wird die Zugstange 11 geführt und mit ihrem unteren Ende an der Balanciertraverse 5 befestigt. Die Verbindungen der Zugstange zu den angrenzenden Bauteilen sind gelenkig ausgeführt (durch axiale Schwenklager 17 und 18). Belastungen auf den Zylinder durch den Walzprozess werden dadurch reduziert; der Zylinder lässt sich mit geringem Aufwand austauschen. Die Balanciertraverse und die Zugstangen können hierzu im Gerüst verbleiben.

Durch die kompakte Bauweise kann eine geschlossene Bühnenkonstruktion erreicht werden, die für Gerüsttypen mit Absaugung (für NE-Metalle und Edelstahl) notwendig sind. Der Aufwand hierfür wird deutlich reduziert. Durch die integrierte Bauweise sind keine beweglichen Teile zugänglich, wodurch Maßnahmen zur Absperrung der Balancierung (z. B. durch Zäune) entfallen können. Zusätzliche Einrichtungen zur Verriegelung der Balancierung können ebenfalls entfallen.

Die Zylinder lassen sich mit geringem Aufwand warten und austauschen, ohne die Balanciertraverse und die Zugstangen demontieren zu müssen. Weiterhin ermöglicht die kompakte Bauweise eine flexible Anordnung von Komponenten auf der Gerüstbühne (z. B. Antriebskomponenten der mechanischen Anstellung und Ventilstände).

### Bezugszeichenliste:

- 1: Walzgerüst
- 2: Walzenständer
- 3: Ständertraverse
- 4: Walze
- 5: Balanciertraverse
- 6: Kolben-Zylinder-System
- 7: Zylindergehäuse
- 8: oberes axiales Ende des Zylindergehäuses
- 9: unteres axiales Ende des Zylindergehäuses
- 10: Kolben
- 11: Zugstange
- 12, 13, 14, 15: Verriegelungsmechanismus
- 12: Verriegelungshülse
- 13: Verriegelungsstück
- 14: Abdeckhaube
- 15: Schwenkantrieb
- 16: Zylinderdeckel
- 17: Schwenklager
- 18: Schwenklager
- 19: Verdrehsicherung
- 20: Endstück
- 21: Deckel

- M: Mittenebene des Walzenständers
- D: erster Außendurchmesser des Kolbens
- d: zweiter Außendurchmesser des Kolbens

## Patentansprüche

1. Walzgerüst (1) zum Walzen metallischen Guts, umfassend zwei Walzenständer (2) mit einer Ständertraverse (3), wobei in den Walzenständern (2) eine Walze (4) drehbar gelagert ist, wobei die Walze (4) mit einer Balanciertraverse (5) in Wirkverbindung steht und wobei mindestens ein hydraulisches Kolben-Zylinder-System (6) in der Ständertraverse (3) angeordnet ist, mit dem eine Zugkraft zwischen der Ständertraverse (3) und der Balanciertraverse (5) erzeugt werden kann,
**dadurch gekennzeichnet,**
**dass** das Kolben-Zylinder-System (6) ein Zylindergehäuse (7) mit einem oberen axialen Ende (8) und einem unteren axialen Ende (9) aufweist, wobei ein Kolben (10) im Zylindergehäuse (7) verschieblich angeordnet ist und wobei der Kolben (10) das Zylindergehäuse (7) in jedem Betriebszustand sowohl an dessen oberen axialen Ende (8) als auch an dessen unteren axialen Ende (9) überragt.

2. Walzgerüst nach Anspruch 1, **dadurch gekennzeichnet, dass** symmetrisch zu einer Mittenebene (M) der Walzenständer (2) zwei Kolben-Zylinder-Systeme (6) angeordnet sind.

3. Walzgerüst nach Anspruch 1 oder 2, **dadurch gekennzeichnet, dass** der Kolben (10) in einem oberen Abschnitt einen ersten Außendurchmesser (D) aufweist, wobei der Kolben (10) in einem unteren Abschnitt einen zweiten Außendurchmesser (d) aufweist, der kleiner als der erste Außendurchmesser (D) ist.

4. Walzgerüst nach einem der Ansprüche 1 bis 3, **dadurch gekennzeichnet, dass** die Verbindung zwischen Ständertraverse (3) und der Balanciertraverse (5) über eine Zugstange (11) hergestellt wird, die mit dem Kolben (10) und der Balanciertraverse (5) verbunden ist.

5. Walzgerüst nach Anspruch 4, **dadurch gekennzeichnet, dass** die Zugstange (11) den Kolben (10) axial durchsetzt und in einem oberen Bereich des Kolbens (10) an diesem befestigt ist.

6. Walzgerüst nach Anspruch 4 oder 5, **dadurch gekennzeichnet, dass** die Zugstange (11) mit dem Kolben (10) lösbar verbunden ist, wobei für die lösbare Verbindung ein Verriegelungsmechanismus (12, 13, 14, 15) vorhanden ist.

7. Walzgerüst nach Anspruch 6, **dadurch gekennzeichnet, dass** der Verriegelungsmechanismus (12, 13, 14, 15) auf dem Zylindergehäuse (7) angeordnet ist.

8. Walzgerüst nach Anspruch 6 oder 7, **dadurch gekennzeichnet, dass** der Verriegelungsmechanismus (12, 13, 14, 15) einen Schwenkantrieb (15) umfasst, der durch eine Schwenkbewegung eine Verriegelung oder eine Entriegelung veranlasst.

9. Walzgerüst nach einem der Ansprüche 6 bis 8, **dadurch gekennzeichnet, dass** der Verriegelungsmechanismus (12, 13, 14, 15) eine Abdeckhaube (14) umfasst, die den Verriegelungsmechanismus (12, 13, 14, 15) von außen unzugänglich abdeckt.

10. Walzgerüst nach einem der Ansprüche 1 bis 9, **dadurch gekennzeichnet, dass** es ein Vorstraßen-Walzgerüst oder ein Grobblechwalzgerüst für ein Warmwalzwerk ist.

## Claims

1. Roll stand (1) for rolling metallic material, comprising two roll housings (2) with a housing cross member (3), wherein a roll (4) is rotatably mounted in the roll housings (2), wherein the roll (4) is operatively connected with a balancing cross member (5) and wherein at least one hydraulic piston-cylinder system (6), by which a tension force can be generated between the housing cross member (3) and the balancing cross member (5), is arranged in the housing cross member (3),
**characterised in that**
the piston-cylinder system (6) comprises a cylinder housing (7) with an upper axial end (8) and a lower axial end (9), wherein a piston (10) is displaceably arranged in the cylinder housing (7) and wherein the piston (10) projects beyond the cylinder housing (7) in every operational state not only at the upper axial end (8) thereof, but also at the lower axial end (9) thereof.

2. Roll stand according to claim 1, **characterised in that** two piston-cylinder systems (6) are arranged symmetrically with respect to a centre plane (M) of roll housings (2).

3. Roll stand according to claim 1 or 2, **characterised in that** the piston (10) has a first outer diameter (D) in an upper section, wherein the piston (10) has in a lower section a second outer diameter (d) smaller than the first outer diameter (D).

4. Roll stand according to any one of claims 1 to 3, **characterised in that** the connection between housing cross member (3) and the balancing cross member (5) is produced by way of a tie rod (11) which is connected with the piston (10) and the balancing cross member (5).

5. Roll stand according to claim 4, **characterised in that** the tie rod (11) axially penetrates the piston (10) and is fastened to the piston (10) in an upper region thereof.

6. Roll stand according to claim 4 or 5, **characterised in that** the tie rod (11) is detachably connected with the piston (10), wherein a locking mechanism (12, 13, 14, 15) for the detachable connection is present.

7. Roll stand according to claim 6, **characterised in that** the locking mechanism (12, 13, 14, 15) is arranged on the cylinder housing (7).

8. Roll stand according to claim 6 or 7, **characterised in that** the locking mechanism (12, 13, 14, 15) comprises a pivot drive (15) which causes a locking or an unlocking through a pivot movement.

9. Roll stand according to any one of claims 6 to 8, **characterised in that** the locking mechanism (12, 13, 14, 15) comprises a cover hood (14) which covers the locking mechanism (12, 13, 14, 15) from outside to be inaccessible.

10. Roll stand according to any one of claims 1 to 9, **characterised in that** it is a roughing train roll stand or a heavy plate roll stand for a hot-rolling mill.

## Revendications

1. Cage de laminoir (1) destinée au laminage d'un produit métallique, qui comprend deux montants de cage de laminoir (2) équipés d'une traverse de montants (3) ; dans laquelle un cylindre (4) est monté en rotation dans les montants de cage de laminoir (2) ; dans laquelle le cylindre (4) est mis en liaison fonctionnelle avec une traverse de balancier (5) et dans laquelle au moins un système hydraulique du type à piston-cylindre (6) est disposé dans la traverse des montants (3), avec lequel on peut générer une force de traction entre la traverse des montants (3) et la traverse du balancier (5) ;
**caractérisée**
**en ce que** le système du type à piston-cylindre (6) présente un corps cylindrique (7) qui comprend une extrémité axiale supérieure (8) et une extrémité axiale inférieure (9) ; dans laquelle un piston (10) est disposé en coulissement dans le corps cylindrique (7) et dans laquelle le piston (10) fait saillie au-delà du corps cylindrique (7) dans chaque état de fonctionnement aussi bien à l'extrémité axiale supérieure (8) qu'à l'extrémité axiale inférieure (9) de ce dernier.

2. Cage de laminoir selon la revendication 1, **caractérisée en ce que** deux systèmes du type à piston-cylindre (6) sont disposés en position symétrique par rapport à un plan médian (M) des montants de cage de laminoir (2).

3. Cage de laminoir selon la revendication 1 ou 2, **caractérisée en ce que** le piston (10) présente un premier diamètre externe (D) dans un tronçon supérieur; dans laquelle le piston (10) présente un deuxième diamètre externe (d) dans un tronçon inférieur, qui est plus petit que le premier diamètre externe (D).

4. Cage de laminoir selon l'une quelconque des revendications 1 à 3, **caractérisée en ce que** la liaison entre la traverse des montants (3) et la traverse du balancier (5) est mise en oeuvre par l'intermédiaire d'une barre de traction (11) qui est reliée au piston (10) et à la traverse du balancier (5).

5. Cage de laminoir selon la revendication 4, **caractérisée en ce que** la barre de traction (11) traverse le piston (10) en direction axiale et est fixée à ce dernier dans une zone supérieure du piston (10).

6. Cage de laminoir selon la revendication 4 ou 5, **caractérisée en ce que** la barre de traction (11) est reliée au piston (10) de manière amovible ; dans laquelle on prévoit pour la liaison amovible un mécanisme de verrouillage (12, 13, 14, 15).

7. Cage de laminoir selon la revendication 6, **caractérisée en ce que** le mécanisme de verrouillage (12, 13, 14, 15) est disposé sur le corps cylindrique (7).

8. Cage de laminoir selon la revendication 6 ou 7, **caractérisée en ce que** le mécanisme de verrouillage (12, 13, 14, 15) comprend un mécanisme de pivotement (15) qui permet, par l'intermédiaire d'un mouvement de pivotement, d'obtenir un verrouillage ou un déverrouillage.

9. Cage de laminoir selon l'une quelconque des revendications 6 à 8, **caractérisée en ce que** le mécanisme de verrouillage (12, 13, 14, 15) comprend un capot de recouvrement (14) qui recouvre le mécanisme de verrouillage (12, 13, 14, 15) d'une manière qui garantit une inaccessibilité depuis l'extérieur.

10. Cage de laminoir selon l'une quelconque des revendications 1 à 9, **caractérisée en ce qu'**il s'agit d'une cage de laminoir qui est destinée à un train dégrossisseur ou d'une cage de laminoir qui est destinée à une tôle forte pour un laminoir à chaud.
